# DEMANDE DE BREVET EUROPEEN

(11) **EP 0 030 406 A1**
(43) Date de publication de la demande: **17.06.1981**
(21) Numéro de dépôt: 80201168.4
(22) Date de dépôt: 08.12.1980
(51) Int. Cl.: E06B 3/28

(54) **Contre-fenêtre**

(30) Priorité: 10.12.1979 BE 58258
(71) Demandeur: ISOLA personenvennootschap met beperkte aansprakelijkheid, B-2700 Sint Niklaas (BE)
(72) Inventeur: De Corte, Fernand, B-9000 Gent (BE); Vereecken, René, B-2700 Sint Niklaas (BE)
(74) Mandataire: Donné, Eddy

(57) **Abrégé**

La contre fenêtre se compose essentiellement d'un châssis vitré en profilé en U, qui présente un passage cylindrique (13) longitudinal, ouvert ou non, avec lequel coopèrent des vis autotaraudeuses (14) en vue de la fixation des montants (4-5) aux traverses (6-7), et en ce que sont prévus des moyens pour fixer, de manière étanche, mais démontable ou remontable, la contrefenêtre au châssis de la fenêtre (1) existante à vitrage simple (2).

## Description

La présente invention a trait à une contre-fenêtre, c'est-à-dire à une fenêtre qui, de manière connue, s'applique en combinaison avec une fenêtre existante à vitrage simple en vue de la réalisation d'une bonne isolation thermique et acoustique du local concerné.

On sait qu'une contre-fenêtre constitue pour ainsi dire une solution de compromis par rapport aux fenêtres à double vitrage, à laquelle on reproche, en comparaison avec ces dernières, (1°) qu'elle n'est pas en mesure, en dépit de la présence de la couche d'air entre les deux vitrages, d'éviter efficacement toute condensation de vapeur d'eau sur les vitres, avec tous les ennuis qui s'ensuivent, tels que l'embuage des vitres, le dépôt de saleté sur les vitres, etc.; (2°) qu'elle est relativement encombrante, compliquée et chère si l'on veut qu'elle réponde à toutes les exigences concernant l'efficacité, la commodité et l'esthétique; et (3°) que sa manipulation est généralement assez difficile et de ce fait une source d'ennuis pour les ménagères.

Aussi, la présente invention a-t-elle pour objet une contre-fenêtre qui est exempte de tous les inconvénients susmentionnés et autres des contre-fenêtres connues. Cette contre- fenêtre selon l'invention évite radicalement toute condensation de vapeur d'eau entre les deux vitrages de manière à ne pas s'embuer. Elle assure une excellente isolation thermique et acoustique grâce à un volume maximum de la couche d'air emprisonnée entre les deux fenêtres sans être encombrante ni pécher contre les règles de l'esthétique. En plus, sa manipulation ne présente pas de problèmes et elle se laisse démonter et remonter aussi simplement, facilement et rapidement que possible par n'importe qui et cela sans qu'il ne faille avoir recours à des outils spéciaux.

La contre-fenêtre selon l'invention peut être réalisée de deux manières différentes, à savoir, soit de manière pivotante, formant une sorte de fenêtre ouvrante devant la fenêtre à vitrage simple proprement dite, soit de manière non pivotante, fixée à la fenêtre à vitrage simple par des moyens de serrage appropriés, tout en étant facilement démontable.

Les contre-fenêtres selon l'invention sont conçues en vue de leur coopération avec toutes sortes de fenêtres à simple vitrage existantes, et cela aussi bien avec des fenêtres d'aluminium ou d'autres métaux qu'avec des fenêtres de bois. Leur châssis sera toutefois exécuté de préférence en aluminium pour réduire autant que possible leur poids, et cela en une couleur quelconque appropriée, adaptée à celle des fenêtres existantes qu'ils sont appelés à compléter, tout cela de manière à s'intégrer totalement dans les constructions existantes.

La contre-fenêtre selon l'invention, qui présente les avantages susmentionnés et de nombreux autres avantages, se compose essentiellement d'un châssis en profilé en U, profilé qui est muni d'un passage cylindrique longitudinal, ouvert ou non, avec lequel peuvent coopérer des vis autotaraudeuses en vue de la fixation des montants aux traverses, des moyens étant prévus pour fixer ce châssis de manière étanche à l'air et, en outre, démontable au châssis de la fenêtre existante.

Les caractéristiques et avantages de l'invention ressortiront plus clairement de la description détaillée suivante de deux exemples d'exécution préférés, donnés sans la moindre intention restrictive et illustrés par les dessins annexés, où
la figure 1 représente une vue d'en face d'une contre- fenêtre selon l'invention, appliquée au côté intérieur d'une fenêtre existante;
la figure 2 représente à plus grande échelle la partie F2 de la figure 1;
les figures 3 et 4 représentent deux coupes pratiquées respectivement suivant les lignes III-III et IV-IV de la figure 1;
la figure 5 représente une vue, analogue à celle selon la figure 1, d'une contre-fenêtre selon l'invention destinée à s'appliquer au côté extérieur d'une fenêtre existante;
la figure 6 représente à plus grande échelle la partie F6 de la figure 5; et
les figures 7 et 8 représentent à plus grande échelle deux coupes pratiquées respectivement suivant les lignes VII-VII et VIII-VIII de la figure 5.

Les figures 1 à 4 représentent un châssis de fenêtre 1, qui, en l'occurrence, est pour des raisons de simplicité un châssis en bois contenant un vitrage simple 2 et est destiné à servir de support pour une contre-fenêtre 3 selon l'invention.

La contre-fenêtre 3 selon le présent mode d'exécution de l'invention se compose essentiellement d'un châssis formé par deux profilés verticaux (montants) 4 et 5 et deux profilés horizontaux (traverses) 6 et 7, qui sont assemblés à onglet et accusent une section transversale pratiquement en U de manière à se composer d'un corps 8 et de deux ailes 9 et 10, corps 8 qui présente deux saillies intérieures courbes 11 et 12 tout cela de manière à former un passage cylindrique ouvert 13 s'étendant sur toute la longueur des profilés.

Dans les profilés horizontaux 6 et 7 est, selon le présent mode d'exécution de l'invention, percé un trou coaxial avec le passage cylindrique 13 prévu dans le montant correspondant 4 ou 5, trou destiné à recevoir une vis autotaraudeuse 14, destinée à coopérer avec le passage 13 du montant correspondant 4 ou 5. Cettè vis présente, comme le montre la figure 2, par exemple une tête tronconique noyée dans le profilé concerné.

C'est grâce à la coopération desdits passages 13 avec lesdites vis 14 que les traverses 6 et 7, d'une part, et les montants 4 et 5, d'autre part, sont dûment assemblés et solidement serrés l'un contre l'autre, de manière à former un châssis très solide et résistant.

Ayant l'assemblage du châssis de la manière décrite ci-dessus, un joint d'étanchéité 15, destiné au montage d'une vitre 16, est inséré dans les profilés 4-7, joint d'étanchéité dont les extrémités sont, après l'assemblage de la fenêtre 3 et sa fixation au moyen des vis 14, réunies de manière bien étanche, par exemple par vulcanisation en cas de joint de caoutchouc, par thermosoudure en cas de joint de matière plastique, par collage ou par tout autre moyen approprié.

La contre-fenêtre selon le présent mode d'exécution de l'invention est, au moins à deux hauteurs différentes, munie d'une charnière 17, dont la partie 18 est fixée au montant 4 du châssis 4 de la contre-fenêtre 1 au moyen d'une vis 19 et la partie 18 est fixée au châssis de la fenêtre 1 par des vis 20.

Enfin, la contre-fenêtre 3 est fixée à la fenêtre 1 par une ou plusieurs vis 21, qui passent librement à travers la contre-fenêtre, sont de préférence des vis à tête noyée et coopèrent avec des douilles taraudées 22 introduites à cet effet dans le châssis de la fenêtre 1 aux endroits appropriés.

La tête de chaque vis 21 est de préférence recouverte d'un capuchon de matière plastique 23 ou de tout autre dispositif commercial approprié.

Entre le châssis de la fenêtre 1 et celui de la contre-fenêtre 3 est finalement disposé un dispositif d'étanchéité 24 qui s'étend tout autour des deux châssis et dont les extrémités sont réunies par collage, thermosoudure, vulcanisation ou tout autre moyen approprié, de manière à assurer après le serrage des vis 21 une étanchéité impeccable de l'espace rempli d'air entre les vitres 2 et 16.

Il va sans dire que le nombre de vis 21 dépend des dimensions de la contre-fenêtre. C'est ainsi que le montant 5 et les traverses 6 et 7 pourront être munis d'une, de deux ou d'un plus grand nombre de vis 21. Et il est inutile de souligner que le nombre de charnières 17 dépend de la hauteur de la fenêtre.

Dans chacune des traverses 6 et 7 pourra, de préférence, être prévu un petit trou ou évent pour permettre une faible circulation d'air sans que cela ne nuise à l'efficacité au point de vue d'insonoration et d'isolation thermique de la couche d'air emprisonnée entre les deux vitres 2 et 16.

Les figures 5-8 ont trait à un mode d'exécution de l'invention concernant une contre-fenêtre principalement destinée à être montée au côté extérieur de la fenêtre existante. Dans ce cas, la contre-fenêtre 3, réalisée de la même manière que celle de l'exemple précédent, est montée dans un châssis fixe 25, qui est fixé de manière appropriée, au moyen de vis 26, au châssis de la fenêtre 1. Ce châssis 25 se compose essentiellement de deux montants 27 et 28 et de deux traverses 29 et 30, dont chacun présente deux passages 31 et 32, avec lesquels coopèrent, en vue de la fixation des montants aux traverses, des vis autotaraudeuses 33, qui sont de préférence des vis à tête noyée, disposées de la même manière que les vis employées à l'assemblage de la contre-fenêtre proprement dite 3, décrit ci-dessus.

La fixation du châssis 25 au châssis de la fenêtre fixe 1 s'effectue également par l'entremise d'un joint d'étanchéité.

Dans le châssis 25 sont prévus, de manière connue en soi, des éléments femelles 34, avec lesquels coopèrent des vis 35 analogues aux vis 21 de l'exemple précédent. Entre le châssis fixe 25 et la contre-fenêtre proprement dite 3, y fixée au moyen de plusieurs vis 35, est prévu un joint d'étanchéité 36.

Le nombre de vis 26, d'une part, et celui des vis 35, d'autre part, dépendent, comme dans le cas précédent, des dimensions de la contre-fenêtre, vis qui sont vissées aussi bien dans les montants que dans les traverses du châssis fixe 25 et de la contre- fenêtre 3.

Il est à noter que les vis 21 et 35 seront de préférence munies d'une rainure suffisamment large pour pouvoir être vissées ou dévissées au moyen d'une pièce de monnaie, de manière que le démontage ou le remontage de la contre-fenêtre ne présente pas de problèmes et peut s'effectuer sans outils.

Bien que la contre-fenêtre selon le mode d'exécution illustré par les figures 1-4 soit surtout destinée à être appliquée au côté intérieur d'une fenêtre fixe et celle selon le mode d'exécution illustré par les figures 5-8 serve surtout à s'appliquer au côté extérieur d'une fenêtre existante, il va sans dire que rien ne s'oppose au montage d'une contre-fenêtre à charnières à l'extérieur de la fenêtre, ni au montage d'une contre-fenêtre selon les figures 5-8 à l'intérieur de la fenêtre.

Il va de soi que l'invention ne se limite d'aucune façon aux exemples d'exécution décrits dans les lignes précédentes et illustrés par les dessins annexés, mais en prévoit toutes sortes de modifications, d'additions et d'adaptations en ce qui concerne sa forme et ses dimensions, évidemment à condition de ne pas dépasser son cadre défini par les revendications formulées ci-après.

## Revendications

1.- Contre-fenêtre, caractérisée en ce qu'elle se compose essentiellement d'un châssis en profilé en U, muni d'un passage cylindrique (13) longitudinal ouvert ou non, avec lequel coopèrent des vis autotauraudeuses (14) en vue de la fixation des montants (4-5) aux traverses (6-7), et en ce que sont prévus des moyens pour fixer la contre-fenêtre de manière étanche, mais démontable ou remontable, à la fenêtre (1) à vitrage simple (2) existante.

2.- Contre-fenêtre selon la revendication 1, caractérisée en ce que la contre-fenêtre (3) proprement dite est fixée à l'aide de charnières (17) au châssis de la fenêtre existante (1).

3.- Contre-fenêtre selon la revendication 1, caractérisée en ce qu'elle est fixée au châssis de la fenêtre existante (1) par l'entremise d'un châssis intermédiaire (25).

4.- Contre-fenêtre selon la revendication 2, caractérisée en ce qu'entre son châssis et le châssis de la fenêtre existante (1) est prévu tout autour un joint d'étanchéité ininterrompu (24), dont les deux bouts sont réunis par soudure, collage ou tout autre moyen approprié.

5.- Contre-fenêtre selon l'une ou l'autre des revendications précédentes, caractérisée en ce qu'elle présente en plusieurs endroits des passages destinés à guider des vis (21), destinées à coopérer avec des douilles taraudées prévues à cet effet dans le châssis de la fenêtre existante (1).

6.- Contre-fenêtre selon la revendication 5, caractérisée en ce que ledit châssis intermédiaire (25) se compose essentiellement d'un profilé en L, muni d'au moins un passage cylindrique (31) ouvert ou non, passages cylindriques avec lesquels coopèrent des vis autotaraudeuses (33) pour former le châssis intermédiaire.

7.- Contre-fenêtre selon la revendication 6, caractérisée en ce que ledit châssis intermédiaire (25) est fixé au châssis de la fenêtre existante (1) au moyen de vis (26) et en ce qu'entre ces deux châssis est disposé tout autour un joint d'étanchéité ininterrompu.

8.- Contre-fenêtre selon l'une ou l'autre des revendications précédentes, caractérisée en ce qu'entre le châssis de la contre-fenêtre (3) proprement dite et ledit châssis intermédiaire (25) est prévu tout autour un joint d'étanchéité ininterrompu (36), dont les bouts sont réunis par soudure, collage ou tout autre moyen approprié.

9.- Contre-fenêtre selon l'une ou l'autre des revendications précédentes, caractérisée en ce qu'elle est fixée à l'aide de vis (35) audit châssis intermédiaire (25), qui, à cet effet, est muni d'éléments femelles taraudés (34).

10.- Contre-fenêtre selon l'une ou l'autre des revendications précédentes, caractérisée en ce que la tête des vis (21,35) employées à sa fixation au châssis de la fenêtre existante (1) avec ou sans entremise dudit châssis intermédiaire (25) présente une rainure de dimensions suffisantes pour permettre sa coopération avec une pièce de monnaie.

11.- Contre-fenêtre selon l'une ou l'autre des revendications précédentes, caractérisée en ce que sa vitre (16) est montée dans son châssis par l'entremise d'un joint d'étanchéité en U ininterrompu (15), disposé tout autour de la vitre (16), joint d'étanchéité dont les bouts sont réunis par vulcanisation, collage, thermosoudure ou toute autre manière appropriée.
